# EUROPÄISCHE PATENTSCHRIFT

(11) **EP 4 365 399 B1**
(45) Veröffentlichungstag und Bekanntmachung des Hinweises auf die Patenterteilung: **18.06.2025**
(21) Anmeldenummer: 23204293.7
(22) Anmeldetag: 18.10.2023
(51) Int. Cl.: E06B 3/22, E06B 3/968, E06B 3/964, E06B 3/96

(54) **ECKVERBINDER**
CORNER CONNECTOR
RACCORD D'ANGLE

(30) Priorität: 27.10.2022 DE 202022106054 U
(43) Veröffentlichungstag der Anmeldung: 08.05.2024
(73) Patentinhaber: Sulejmanagic, Camil, 47222 Cetingrad (HR)
(72) Erfinder: Sulejmanagic, Camil, 47222 Cetingrad (HR)
(74) Vertreter: Michalski Hüttermann & Partner Patentanwälte mbB

(56) Entgegenhaltungen:
- EP-A2- 1 580 390
- EP-A2- 2 011 949

## Beschreibung

Die vorliegende Erfindung betrifft einen Eckverbinder für ein Hohlprofil eines Tür- oder Fensterrahmens, eine Eckverbinderanordnung für einen Tür- oder Fensterrahmen, eine Rahmenkonstruktion für eine Tür oder Fenster, mit dessen Hilfe die Tragfähigkeit und Lebensdauer von Tür- oder Fensterrahmen verbessert werden kann.

Rahmenprofile für Türen oder Fenster werden häufig aus Kunststoff hergestellt. Kunststoffrahmen weisen im Vergleich zu Rahmen aus Metall eine geringere Wärmeleitfähigkeit auf. Dementsprechend begünstigen Kunststoffrahmen eine gute thermische Isolierung von Türen und Fenstern. Zur Abdichtung der Kunststoffrahmen und zur Gewährleistung der Wärmeisolierung, werden die einzelnen Hohlprofile, die den Rahmen bilden, entlang der Gehrung miteinander verschweißt. Bei größeren Türen oder Fenstern können zusätzlich Versteifungsprofile aus Metall in die einzelnen Hohlprofile des Rahmens verbaut werden. Auf diese Weise kann die Tragfähigkeit des Rahmens bei gleichbleibender thermischer Isolierung erhöht werden. Um die Torsionsfestigkeit des Kunststoffrahmens zu verbessern werden die Versteifungsprofile in der Regel über Eckverbinder miteinander verbunden. Dazu wird ein erster Eckverbinder an einem Ende eines ersten Versteifungsprofils in das Versteifungsprofil eingeschoben und über eine Arretiervorrichtung an den Innenflächen des ersten Versteifungsprofils kraftschlüssig befestigt. Die Befestigung erfolgt in der Regel über Keile, deren Verschiebung entlang einer schrägen Oberfläche des Eckverbinders in einer nach außen gegen die Innenfläche des Versteifungsprofils wirkenden Anpresskraft resultiert, oder eine Spreizanordnung, die in Folge des Einführens eines Verdrängungskörpers entlang der Längserstreckungsachse des Eckverbinders eine durch die Aufspreizung des Eckverbinders in radialer Richtung nach außen hervorgerufene und gegen die Innenflächen des Versteifungsprofils wirkende Anpresskraft erzeugt. Anschließend wird der Abschnitt des Eckverbinders, welcher nicht in dem Versteifungsprofil angeordnet ist, gemeinsam mit dem angrenzenden Hohlprofil gegen eine heiße Oberfläche gepresst und entlang der Gehrung aufgeschmolzen. Danach kann der erste Eckverbinder mit dem ersten Hohlprofil zusammen mit einem zweiten, im Wesentlichen baugleichen Eckverbinder und einem zweiten Hohlprofil verpresst und somit stoffschlüssig verbunden werden. Dementsprechend werden die einzelnen Hohlprofile des Rahmens ausschließlich über die Schweißverbindung entlang der Gehrung miteinander verbunden. Die Eckverbinder sind nach dem Verschweißen der Hohlprofile somit unzugänglich und nicht mehr von außen sichtbar innerhalb der Hohlprofile angeordnet.

Aus EP0415394A2 ist ein Eckverbinder für Kunststoffprofile mit jeweils einer Befestigungsvorrichtung zur Arretierung der Eckverbinder innerhalb der Kunststoffprofile bekannt. Der Eckverbinder weist eine sich parallel zu der Gehrung der Kunststoffprofile erstreckende Schweißfläche zum stoffschlüssigen Verbinden mit einem weiteren Eckverbinder auf. EP1580390A2 offenbart einen Verbinder für ein Hohlprofil eines Türoder Fensterrahmens nach dem Oberbegriff des Anspruchs 1. EP2011949A2 offenbart ebenfalls einen Verbinder für ein Hohlprofil eines Tür- oder Fensterrahmens.

Es besteht ein ständiges Bedürfnis die Tragfähigkeit und die Lebensdauer von Türoder Fensterrahmen zu verbessern.

Es ist die Aufgabe der Erfindung Maßnahmen aufzuzeigen, die eine hohe Tragfähigkeit und Lebensdauer von Tür- oder Fensterrahmen ermöglichen.

Die Lösung der Aufgabe erfolgt durch einen Eckverbinder mit den Merkmalen des Anspruchs 1, einer Eckverbinderanordnung mit den Merkmalen des Anspruchs 10 und einer Rahmenkonstruktion mit den Merkmalen des Anspruchs 12. Bevorzugte Ausgestaltungen der Erfindung sind in den Unteransprüchen und der nachfolgenden Beschreibung angegeben, die jeweils einzeln oder in Kombination einen Aspekt der Erfindung darstellen können.

Eine Ausführungsform betrifft einen Eckverbinder für ein Hohlprofil eines Tür- oder Fensterrahmens, aufweisend einen Schaft zum Einführen in das Hohlprofil entlang einer Längserstreckungsachse des Schafts, eine an einer Stirnfläche eines Endabschnitts des Schafts ausgebildete und sich zumindest teilweise parallel zu einer Gehrung des Hohlprofils erstreckende Schweißfläche zur stoffschlüssigen Verbindung mit einem anderen Körper, einer Befestigungsvorrichtung zur Arretierung des Schafts innerhalb des Hohlprofils, wobei der Schaft an seiner Oberfläche eine Vertiefung zur Aufnahme der Befestigungsvorrichtung aufweist, wobei die Befestigungsvorrichtung und der Schaft jeweils mindestens einen sich orthogonal zur Längserstreckungsachse des Schafts erstreckenden Durchlass zur Durchführung einer sich orthogonal zur Längserstreckungsachse des Schafts durch das Hohlprofil erstreckenden Schraube zur kraft- und formschlüssigen Befestigung der Befestigungsvorrichtung und des Schafts innerhalb des Hohlprofils aufweisen.

Tür- oder Fensterrahmen weisen in der Regel vier einzelne Hohlprofile auf, welche an den Gehrungen zu einem viereckigen Rahmen miteinander verbunden werden können. Die Hohlprofile können insbesondere aus Kunststoff ausgebildet sein. Dadurch kann die thermische Isolierung von Türen und Fenstern verbessert und das Gewicht der Rahmen erheblich reduziert werden. Hohlprofile aus Kunststoff werden im Gegensatz zu Hohlprofilen aus Metall an den Gehrungen stoffschlüssig miteinander verschweißt. Dadurch wird ein ästhetisches Erscheinungsbild des Tür- oder Fensterrahmens und eine verbesserte Spaltabdichtung entlang der Gehrung ermöglicht. Der Zusammenbau von Hohlprofilen aus Kunststoff sieht vor, dass die Hohlprofile zunächst entlang der Gehrung durch thermische Wärmeaufbringung aufgeschmolzen und anschließend unmittelbar miteinander verpresst werden, um auf diese Weise eine stoffschlüssige Verbindung herbeizuführen. Durch diesen Vorgang können bereits bekannte Eckverbinder, beispielsweise L-förmige Eckverbinder wie sie bei Aluminiumrahmen zum Einsatz kommen, nicht vor und nach dem Aufschmelzen an den Stirnseiten der Hohlprofile montiert werden. Eine Vorabmontage von bereits bekannten Eckverbinder innerhalb der Hohlprofile würde nämlich den Aufschmelzprozess entlang der Gehrung verhindern. Nach dem Aufschmelzen der Hohlprofile sind die Stirnseiten der Hohlprofile entlang der Gehrung derart verformt, dass ein schnelles Einsetzen der bereits bekannten Eckverbinder für Aluminiumrahmen auf Grund der geringen Toleranzen nicht mehr unmittelbar erfolgen kann. Die Hohlprofile können einen oder mehreren sich parallel zu der Längserstreckungsachse der Hohlprofile erstreckende Hohlräume aufweisen. Die Hohlräume können durch Wandabschnitte mit unterschiedlichen Wandstärken voneinander getrennt sein. Dadurch kann eine stoffschlüssige Verbindung an der Gehrung über die Stirnflächen der die Hohlräume umgebenden Wände erfolgen. Die Seitenwände können eine Wandstärke von wenigen Millimetern, insbesondere weniger als 10 Millimeter, besonders bevorzugt weniger als 5 Millimetern aufweisen, wodurch die Hohlprofile lediglich eine nur sehr kleine Fläche zum Verschweißen aufweisen. Grundsätzlich gilt, dass eine größere Fläche beim Schweißen eine stärkere Verbindung der Hohlprofile entlang der Gehrung begünstigt. Die Anordnung der erfindungsgemäßen Eckverbinder in den einzelnen Hohlprofilen weist somit eine an einer Stirnfläche eines Endabschnitts des Schafts ausgebildete und sich zumindest teilweise parallel zu der Gehrung des Hohlprofils erstreckende Schweißfläche zum stoffschlüssigen Verbinden auf. Der Eckverbinder kann zumindest teilweise aus Kunststoff oder dergleichen gefertigt sein. Insbesondere kann der Eckverbinder im Bereich der Schweißfläche aus Kunststoff ausgebildet sein. Die an der Stirnfläche des Schafts ausgebildete Schweißfläche ist insbesondere dazu ausgebildet mit einer Schweißfläche eines in einem angrenzenden Hohlprofil angeordneten und im Wesentlichen baugleichen Eckverbinders verschweißt zu werden. Im Wesentlichen baugleich bedeutet hierbei, dass die Eckverbinder geometrisch ähnlich oder gleich ausgebildet sein können, wobei die Anzahl und die Anordnung von Durchlässen, Öffnungen und/oder Aussparungen an den jeweiligen Eckverbindern unterschiedlich sein können. Durch die Schweißfläche des Eckverbinders kann eine bessere Verbindung zwischen den einzelnen Hohlprofilen des Tür- oder Fensterrahmens realisiert werden. Dadurch wird unmittelbar eine höhere Tragfähigkeit des Tür- oder Fensterrahmens ermöglicht. Die Vertiefung an der Oberfläche des Schafts begünstigt eine sichere Aufnahme der Befestigungsvorrichtung. Dabei kann die Befestigungsvorrichtung vollständig bis unter den Rand der Vertiefung oder nur teilweise in der Vertiefung angeordnet sein. Eine orthogonal und/oder parallel zu der Längserstreckungsachse des Schafts gerichtete relative Bewegung der Befestigungsvorrichtung zum Schaft kann im Wesentlichen mittelbar oder unmittelbar durch die Innenflächen der Vertiefung formschlüssig begrenzt werden. Die Befestigungsvorrichtung kann somit gemeinsam mit dem Schaft in das Hohlprofil eingesetzt und darin verschoben werden. Durch die Vertiefung wird zusätzlich sichergestellt, dass sich der mindestens eine Durchlass des Schafts und der mindestens eine Durchlass der Befestigungsvorrichtung zumindest teilweise zur Aufnahme der Schraube innerhalb des Hohlprofils überlappen. Dadurch wird eine einfache und sichere Montage des Eckverbinders in dem Hohlprofil ermöglicht. Über den mindestens einen Durchlass an dem Schaft und der Befestigungsvorrichtung können sowohl der Schaft als auch die Befestigungsvorrichtung mittels der Schraube kraft- und formschlüssig im Hohlprofil befestigt werden. Dadurch kann sich der Schaft im Zuge der Betätigung des Tür- oder Fensterrahmens oder in Folge hoher Belastungen nicht aus dem Hohlprofil lösen und herausgleiten. Die Schraube kann sich dabei durch das gesamte Hohlprofil bis hin zum Austritt aus dem Hohlprofil oder nur durch einen Teil des Hohlprofils erstrecken. Das Hohlprofil weist dafür mindestens eine sich orthogonal zur Längserstreckungsachse des Hohlprofils erstreckende Schraubenöffnung zum Durchführen der Schraube auf. Der Schraubenkopf kann dabei an einer Außenfläche des Hohlprofils oder an einer Wandung innerhalb eines Hohlraums des Hohlprofils anliegen. Dadurch kann das Hohlprofil mit dem Eckverbinder form- und kraftschlüssig verbunden werden. Die Schraube kann insbesondere orthogonal zur Längserstreckungsachse des Schafts in das Hohlprofil eingesetzt werden. Dadurch ist die Schraube von außen zugänglich am Hohlprofil angeordnet. Dies ermöglicht eine nachträgliche Justierung des Tür- oder Fensterrahmens über den Eckverbinder. Durch den Eckverbinder wird somit eine hohe Tragfähigkeit und lange Lebensdauer von Türoder Fensterrahmen ermöglicht.

Um die Tragfähigkeit des Tür- oder Fensterrahmens zu verbessern, kann in den einzelnen Hohlprofilen des Tür- oder Fensterrahmens jeweils ein Versteifungsprofil angeordnet werden. Das Versteifungsprofil kann insbesondere aus einem Material mit einer höheren Festigkeit als die des Hohlprofils ausgebildet sein. Vorzugsweise ist das Versteifungsprofil aus einer Metalllegierung, besonders bevorzugt aus Aluminium gefertigt. Das Versteifungsprofil kann einen viereckigen Querschnitt aufweisen und in einen viereckigen Hohlraum im Hohlprofil eingeschoben werden. Dadurch kann der Schaft des Eckverbinders in dem Versteifungsprofil innerhalb des Hohlprofils angeordnet und das Versteifungsprofil gemeinsam mit dem Schaft und der Befestigungsvorrichtung über mindestens eine Schraube form- und kraftschlüssig mit dem Hohlprofil verbunden werden. Auf eine separate Befestigung des Versteifungsprofils kann somit verzichtet werden. Das Hohlprofil und das Versteifungsprofil können mindestens eine sich orthogonal zur Längserstreckungsachse des Hohlprofils erstreckende Schraubenöffnung aufweisen. Die mindestens eine Schraubenöffnung des Hohlprofils und des Versteifungsprofils kann sich mit dem mindestens einem Durchlass des Schafts und der Befestigungsvorrichtung im Hohlprofil überlagern. Dadurch kann die Schraube das Hohlprofil zusammen mit dem Versteifungsprofil, dem Schaft und der Befestigungsvorrichtung form- und kraftschlüssig verbinden. Durch das Versteifungsprofil kann zusätzlich verhindert werden, dass sich das Hohlprofil in Folge von Materialermüdung oder hohen Belastungen verformt. Über die Eckverbinder können die Versteifungsprofile in den einzelnen Hohlprofilen sicher miteinander verbunden werden. Dadurch können sowohl die Tragfähigkeit als auch Lebensdauer von Tür- oder Fensterrahmen zusätzlich erhöht werden.

Der Schaft und die Schweißfläche des Eckverbinders können im Wesentlichen einstückig und aus Kunststoff ausgebildet sein. Kunststoff ist leichter als Metall, weist gute Schmelzeigenschaften auf und bringt die für eine gute Tragfähigkeit des Tür- oder Fensterrahmens notwendige Festigkeit mit. Durch den Einsatz der Eckverbinder wird das Gewicht des Tür- oder Fensterrahmens somit nicht wesentlich erhöht. Die Schweißfläche kann eben und gleichmäßig ausgebildet sein. Bei kurzen Schmelzprozessen, bei den die Schweißfläche nur oberflächlich Aufgeschmolzen wird, kann eine gleichmäßig ausgebildete Schweißfläche eine ausreichend starke stoffschlüssige Verbindung ermöglichen. Die Schweißfläche kann insbesondere eine Struktur mit Senken und Erhebungen aufweisen. Durch die Strukturierung der Schweißfläche kann sich während des Schmelzvorgangs der aufgeschmolzene Kunststoff gleichmäßig entlang der Schweißfläche verteilen. Die Schweißfläche kann insbesondere eine sich parallel zur Längserstreckungsachse des Schafts erstreckende Tiefe von mindestens 3 Millimetern zum Aufschmelzen aufweisen. Dadurch kann die während des Schmelzvorgangs entstehende Kunststoffschmelze in die Senken abfließen und sich dadurch eine im Wesentlichen gleichmäßige Schweißfläche bilden. Die Gehrung kann zu der Längserstreckungsachse des Hohlprofils einen Winkel von 45 Grad aufweisen. Somit kann auch zwischen der Schweißfläche und der Längserstreckungsachse des Hohlprofils ein Winkel von 45 Grad ausgebildet sein. Dadurch können die an der Gehrung auftretenden Kräfte im Tür- oder Fensterrahmen zwischen den einzelnen Hohlprofilen besser übertragen werden. Unter einem Winkel von 45 Grad versteht der Fachmann einen Winkel von 45 Grad ±5 Grad Toleranz.

Die Befestigungsvorrichtung kann ein Gehäuse aus Metall aufweisen. Durch das Metallgehäuse kann der Schaft über die Befestigungsvorrichtung sicher gegen das Hohlprofil und/oder das Versteifungsprofil kraftschlüssig gepresst werden. Das Gehäuse kann aus gebogenem Blech und insbesondere U-förmig ausgebildet sein. Dadurch wird eine kostengünstige Herstellung des Gehäuses ermöglicht. Das Gehäuse kann eine Wandstärke von kleiner oder gleich 3 Millimeter aufweisen. Die geringe Wandstärke begünstigt eine gute Umformbarkeit des Gehäuses. Die Befestigungsvorrichtung kann insbesondere beabstandet von einer Innenwand des Hohlprofils oder einer Innenwand des Versteifungsprofils innerhalb des Hohlprofils angeordnet werden. Dadurch wird das Einsetzen des Schafts in das Hohlprofil erleichtert.

Insbesondere weist die Befestigungsvorrichtung mindestens eine erste Gewindehalterung mit einem Innengewinde zur kraft- und formschlüssigen Aufnahme eines Gewindes der sich orthogonal zur Längserstreckungsachse des Schafts durch das Hohlprofil erstreckenden Schraube auf. Die mindestens eine erste Gewindehalterung kann insbesondere innerhalb der Befestigungsvorrichtung, relativ zu dem sich orthogonal zur Längserstreckungsachse des Schafts erstreckenden Durchlasses der Befestigungsvorrichtung, bewegungsfrei angeordnet werden. Durch die mindestens eine erste Gewindehalterung kann das Gewinde der sich orthogonal zur Längserstreckungsachse des Schafts erstreckenden Schraube mit dem Innenwinde der ersten Gewindehalterung form- und kraftschlüssig in Eingriff gebracht werden. Durch die bewegungsfreie Anordnung der mindestens einen ersten Gewindehalterung kann das Gewinde der Schraube versetzt zu dem Innengewinde der mindestens einen ersten Gewindehalterung und/oder unter einem Winkel von bis zu 15 Grad zu der Mittelachse des Durchlasses der Befestigungsvorrichtung mit dem Innengewinde der mindestens einen ersten Gewindehalterung in Eingriff gebracht werden. Die Befestigungsvorrichtung kann mittels der Schraube mit einer Anpresskraft gegen die Vertiefung des Schafts beaufschlagt werden. Dadurch wird mittelbar der Schaft durch die Anpresskraft der Schraube gegen eine Innenwand des Hohlprofils oder des Versteifungsprofils kraftschlüssig beaufschlagt. Durch den Eingriff der Schraube am Innengewinde der ersten Gewindehalterung kann die Befestigungsvorrichtung bewegungsfest innerhalb des Hohlprofils arretiert werden. Der mindestens eine Durchlass am Schaft und die formschlüssige Lagerung der Befestigungsvorrichtung in der Vertiefung ermöglichen eine formschlüssige Arretierung des Schaft innerhalb des Hohlprofils. Die Schraube kann sich zusätzlich zu dem Innengewinde der ersten Gewindehalterung durch eine Schraubenöffnung oder zwei sich im Hohlprofil gegenüberliegenden Schraubenöffnungen hindurch erstrecken. Dadurch kann die Schraube an der einen Schraubenöffnung oder den zwei sich im Hohlprofil gegenüberliegenden Schraubenöffnungen formschlüssig im Hohlprofil angeordnet werden. Durch die relativ zu dem mindestens einem Durchlass bewegungsfrei angeordnete erste Gewindehalterung kann die Schraube leichter mit dem Innengewinde der ersten Gewindehalterung in Eingriff gebracht werden. Der Durchlass der Befestigungsvorrichtung kann einen größeren Durchmesser als das Innengewinde der ersten Gewindehalterung aufweisen. Durch die Relativbewegung zwischen der ersten Gewindehalterung und dem Durchlass, kann das Innengewinde zu einer beliebigen Position innerhalb des Durchmessers des Durchlasses verschoben werden. Die erste Gewindehalterung kann insbesondere um mindestens 0,5 Millimeter innerhalb der Befestigungsvorrichtung beweglich angeordnet werden. Dadurch kann die Schraube an jeder Position im Durchlass schnell und einfach mit dem Innengewinde der ersten Gewindehalterung in Eingriff gebracht werden. Die erste Gewindehalterung kann insbesondere als Quader, Prisma, Torus oder dergleichen ausgebildet sein.

Vorzugsweise ist die Befestigungsvorrichtung in der Vertiefung relativ zum Schaft verschiebbar angeordnet. Aufgrund der Bewegungsfreiheit der Befestigungsvorrichtung innerhalb der Vertiefung, können Abweichungen bei der Überlagerung des mindestens einen Durchlasses der Befestigungsvorrichtung und des mindestens einen Durchlasses des Schafts ausgeglichen werden. Insbesondere kann der Durchmesser des mindestens eines Durchlasses des Schafts größer als der Durchmesser des mindestens eines Durchmessers der Befestigungsvorrichtung ausgebildet sein. Dadurch kann die Schraube schnell und einfach in den Durchlass des Schafts eingeführt und anschließend durch den Durchlass der Befestigungsvorrichtung durchgeführt werden. Die Befestigungsvorrichtung kann parallel zur Längserstreckungsachse des Schafts innerhalb der Vertiefung verschoben werden. Eine Bewegung der Befestigungsvorrichtung orthogonal zur Längserstreckungsachse des Schafts kann innerhalb des Hohlprofils formschlüssig durch die Innenflächen der Vertiefung und durch eine Innenwand des Hohlprofils oder der Innenwand des Versteifungsprofils begrenzt werden. Dadurch kann die Position der Befestigungsvorrichtung parallel zur Längserstreckungsachse des Schafts innerhalb der Vertiefung eingestellt und die Durchlässe am Schaft und der Befestigungsvorrichtung in eine überlappende Position gebracht werden.

Besonders bevorzugt weisen die Befestigungsvorrichtung und die Schweißfläche jeweils mindestens eine sich parallel zur Längserstreckungsachse des Schafts erstreckende Öffnung zur Durchführung einer sich parallel zur Längserstreckungsachse des Schafts erstreckenden Schraube auf. Die mindestens eine Öffnung weist eine Mittelachse auf. Die Mittelachse der mindestens einen Öffnung erstreckt sich im Wesentlichen orthogonal zu einer Mittelachse des mindestens einen Durchlasses. Dadurch kann die sich parallel zur Längserstreckungsachse des Schafts erstreckende Schraube eine form- und kraftschlüssige Verbindung zwischen dem Eckverbinder und einem an der Stirnseite des Hohlprofils angrenzenden Hohlprofil verbunden werden. Vorteilhafterweise kann der Tür- oder Fensterrahmen über die Schraube in der mindestens einen Öffnung auch nachträglich justiert werden. Dadurch kann insbesondere die Anpresskraft zwischen den einzelnen Hohlprofile an der Gehrung jederzeit eingestellt werden.

Insbesondere weist die Befestigungsvorrichtung mindestens eine zweite Gewindehalterung mit einem Innengewinde zur kraft- und formschlüssigen Aufnahme eines Gewindes der/einer sich parallel zur Längserstreckungsachse des Schafts erstreckenden Schraube auf. Die mindestens eine zweite Gewindehalterung kann insbesondere innerhalb der Befestigungsvorrichtung relativ zu der sich parallel zur Längserstreckungsachse des Schafts erstreckenden Öffnung der Befestigungsvorrichtung bewegungsfrei angeordnet werden. Durch die mindestens eine zweite Gewindehalterung kann das Gewinde der sich parallel zur Längserstreckungsachse des Schafts erstreckenden Schraube mit dem Innenwinde der zweiten Gewindehalterung form- und kraftschlüssig in Eingriff gebracht werden. Durch die bewegungsfreie Anordnung der mindestens einen zweiten Gewindehalterung kann das Gewinde der Schraube versetzt zu dem Innengewinde der mindestens einen zweiten Gewindehalterung und/oder unter einem Winkel von bis zu 15 Grad zu der Mittelachse der Öffnung der Befestigungsvorrichtung mit dem Innengewinde der mindestens einen zweiten Gewindehalterung in Eingriff gebracht werden. Die Befestigungsvorrichtung kann mittels der Schraube mit einer Anpresskraft gegen eine Innenfläche der Vertiefung des Schafts beaufschlagt werden. Durch den Eingriff der Schraube am Innengewinde der zweiten Gewindehalterung kann die Befestigungsvorrichtung mit einem an der Stirnseite des Hohlprofils angrenzenden Hohlprofil kraft- und formschlüssig verbunden werden. Die Öffnung der Befestigungsvorrichtung kann einen größeren Durchmesser als das Innengewinde der zweiten Gewindehalterung aufweisen. Durch die Relativbewegung zwischen der zweiten Gewindehalterung und der Öffnung, kann das Innengewinde zu einer beliebigen Position innerhalb des Durchmessers der Öffnung verschoben werden. Die zweite Gewindehalterung kann insbesondere um mindestens 0,5 Millimeter innerhalb der Befestigungsvorrichtung beweglich angeordnet werden. Dadurch kann die Schraube an jeder Position in der Öffnung schnell und einfach mit dem Innengewinde der zweiten Gewindehalterung in Eingriff gebracht werden. Die zweite Gewindehalterung kann insbesondere als Quader, Prisma, Torus oder dergleichen ausgebildet sein.

Vorzugsweise weist die Schweißfläche mindestens eine sich orthogonal zur Längserstreckungsachse des Schafts erstreckende Aussparung zur Durchführung einer sich orthogonal zur Längserstreckungsachse des Schafts durch das Hohlprofil erstreckenden Schraube auf. Durch die Anordnung der Schraube in der Aussparung kann das Hohlprofil mit einem an der Stirnseite des Hohlprofils angrenzenden Hohlprofil, insbesondere mit einer Befestigungsvorrichtung des angrenzenden Hohlprofils, besonders bevorzugt mit einer zweiten Gewindehalterung in der Befestigungsvorrichtung des angrenzenden Hohlprofils kraft- und formschlüssig verbunden werden. Vorteilhafterweise kann der Tür- oder Fensterrahmen über die Schraube in der mindestens einen Aussparung auch nachträglich justiert werden. Dadurch kann insbesondere die Anpresskraft zwischen den einzelnen Hohlprofile an der Gehrung jederzeit eingestellt werden.

Besonders bevorzugt ist/sind der mindestens eine Durchlass am Schaft, die mindestens eine Öffnung an der Schweißfläche und/oder die mindestens eine Aussparung an der Schweißfläche zumindest teilweise kegelförmig zur Aufnahme einer jeweiligen Schraube ausgebildet. Durch den kegelförmigen Zugang kann das Einsetzen der Schraube vereinfacht werden. Der kegelförmige Zugang kann einen halben Öffnungswinkel φ von kleiner oder gleich 15 Grad aufweisen. Dadurch kann die jeweilige Schraube in einem Winkel kleiner oder gleich 15 Grad zu der jeweiligen Mittelachse des Durchlasses, der Öffnung und/oder der Aussparung in den jeweiligen Durchlass, die Öffnung und/oder die Aussparung eingeführt werden.

Insbesondere weist die Befestigungsvorrichtung einen Grundkörper zur Aufnahme und Positionierung mindestens einer/der ersten Gewindehalterung mit einem Innengewinde und/oder mindestens einer/der zweiten Gewindehalterung mit einem Innengewinde innerhalb eines Gehäuses auf. Der Grundkörper kann aus Kunststoff ausgebildet und mit dem Gehäuse form- und/oder kraftschlüssig verbunden sein. Der Grundkörper kann insbesondere mit dem Gehäuse verklipst werden. Dadurch kann der Grundkörper ohne zusätzliche Verbindungselemente mit dem Gehäuse verbunden werden. Der Grundkörper kann mindestens eine Ausnehmung zur Aufnahme der mindestens einen ersten Gewindehalterung und/oder der mindestens einen zweiten Gewindehalterung aufweisen. Dadurch kann die mindestens eine erste Gewindehalterung und/oder die mindestens eine zweite Gewindehalterung verliersicher in der Befestigungsvorrichtung angeordnet werden. Die mindestens eine erste Gewindehalterung und/oder die mindestens eine zweite Gewindehalterung kann/können jeweils um mindestens 0,5 Millimeter beweglich innerhalb der Befestigungsvorrichtung angeordnet sein. Dadurch kann sich die mindestens eine erste Gewindehalterung und/oder die mindestens eine zweite Gewindehalterung an dem jeweiligen Gewinde der Schraube ausrichten und so das Einsetzen der Schraube vereinfachen.

Vorzugsweise weist die mindestens einen Öffnung und die mindestens einen Aussparung jeweils eine Mittelachse auf, wobei die Mittelachse der mindestens einen Öffnung und die Mittelachse der mindestens einen Aussparung sich im Wesentlichen orthogonal und versetzt zueinander durch die Schweißfläche erstrecken. Durch die versetzte Anordnung der mindestens einen Öffnung zu der mindestens einen Aussparung, können sich die jeweils eingesetzten Schrauben platzsparend und ohne sich gegenseitig zu behindert durch die Schweißfläche erstrecken.

Eine weitere Ausführungsform betrifft eine Eckverbinderanordnung für einen Tür- oder Fensterrahmen, aufweisend zwei Eckverbinder gemäß den Merkmalen der Beschreibung, wobei die beiden Eckverbinder über ihre jeweiligen Schweißflächen miteinander stoffschlüssig verbunden sind. Dadurch können die einzelnen Hohlprofile und/oder die Versteifungsprofile des Tür- oder Fensterrahmens an der Gehrung miteinander verbunden werden. Durch die stoffschlüssige Verbindung kann die Tragfähigkeit des Türoder Fensterrahmens erhöht werden.

Insbesondere bilden die mindestens eine Öffnung eines Eckverbinders und die mindestens eine Aussparung des angrenzenden Eckverbinders der Eckverbinderanordnung einen Durchgang zum Durchführen einer Schraube. Die Mittelachse der mindestens einen Öffnung eines Eckverbinders und die Mittelachse der mindestens einen Aussparung des angrenzenden Eckverbinders können sich im nicht verschweißten Zustand versetzt zueinander durch die jeweilige Schweißfläche erstrecken. Durch das Aufschmelzen der miteinander zu verbindenden Schweißflächen, kann die Materialstärke der Schweißflächen reduziert werden. Durch den somit veränderten Abstand zwischen der Mittelachse der mindestens einen Öffnung eines Eckverbinders und der Mittelachse der mindestens einen Aussparung des angrenzenden Eckverbinders kann eine Überlagerung der Mittelachse der mindestens einen Öffnung eines Eckverbinders mit der Mittelachse der mindestens einen Aussparung des angrenzenden Eckverbinders eingestellt werden. Der Durchgang kann somit erst nach dem Aufschmelzen der jeweiligen Schweißflächen und der Überlagerung der jeweiligen Mittelachsen der mindestens einen Öffnung und der mindestens einen Aussparung gebildet werden. Durch den Durchgang können die einzelnen Hohlprofile zusätzlich über Schrauben mit der Befestigungsvorrichtung des jeweils angrenzenden Hohlprofils verbunden werden. Diese zusätzliche Verbindung begünstigt eine hohe Tragfähigkeit und die nachträgliche Justierbarkeit des Tür- oder Fensterrahmens.

Eine weitere Ausführungsform betrifft eine Rahmenkonstruktion für eine Tür oder Fenster, aufweisend mindestens zwei im Wesentlichen rechtwinklig zueinander angeordnete Hohlprofile, wobei in den Hohlprofilen jeweils mindestens ein Eckverbinder und/oder mindestens eine Eckverbinderanordnung gemäß den Merkmalen der Beschreibung angeordnet ist, wobei die Hohlprofile an der Gehrung unmittelbar stoffschlüssig miteinander verbunden sind, und wobei die Hohlprofile zusätzlich an der Gehrung über die Eckverbinder form- und kraftschlüssig miteinander verbunden sind. Die Rahmenkonstruktion kann insbesondere aus Kunststoff ausgebildet sein. Rahmenkonstruktionen aus Kunststoff können aus einzelnen Hohlprofilen gefertigt werden. Dadurch können die Hohlprofile an der Gehrung stoffschlüssig miteinander verschweißt werden. Der Einsatz der Eckverbinder in den einzelnen Hohlprofilen begünstigt zusätzlich eine besonders starke Verbindung im Bereich der Gehrung, wodurch die Tragfähigkeit und die Lebensdauer des Tür- oder Fensterrahmens zusätzlich erhöht werden kann.

Insbesondere weist mindestens ein Hohlprofil ein sich in Längserstreckungsrichtung des Hohlprofils erstreckenden Hohlraum zur Aufnahme eines Versteifungsprofils zur Erhöhung der Tragfähigkeit der Rahmenkonstruktion und/oder zur Aufnahme des Schafts des Eckverbinders aufweist. Das Versteifungsprofil ist insbesondere über mindestens eine sich orthogonal zur Längserstreckungsachse des Hohlprofil durch den Durchlass der Befestigungsvorrichtung und des Schafts erstreckenden Schraube form- und kraftschlüssig mit dem Hohlprofil verbunden. Das Versteifungsprofil kann insbesondere aus einem Material mit einer höheren Festigkeit als die des ihn umgebenden Hohlprofils ausgebildet sein. Das Versteifungsprofil kann insbesondere aus einer Metalllegierung, besonders bevorzugt aus Aluminium, gefertigt werden. Durch das Versteifungsprofil können Tür- oder Fensterrahmen schwerere Lasten aufnehmen und/oder insgesamt größer konstruiert werden. Das Versteifungsprofil verhindert dabei, dass sich das Hohlprofil bei der Benutzung verformt. Das Versteifungsprofil kann insbesondere als Rechteckrohr zur Aufnahme des Schafts des Eckverbinders ausgebildet sein. Durch die einfache Geometrie kann das Versteifungsprofil schnell und einfach in das Hohlprofil und der Schaft in das Versteifungsprofil eingeführt werden. Dadurch kann die Tragfähigkeit und die Lebensdauer des Tür- oder Fensterrahmens zusätzlich erhöht werden.

Vorzugsweise weist mindestens ein Hohlprofil an seiner Außenfläche eine sich parallel zur Längserstreckungsachse des Hohlprofils erstreckende ebene Montagefläche zur orthogonalen Aufnahme mindestens einer Schraubenöffnung auf, wobei sich die Mittelachse mindestens einer Schraubenöffnung orthogonal zur Längserstreckungsachse des Hohlprofils erstreckt und die entlang der Längserstreckungsachse verlaufende Mittelachse des Hohlraums zur Aufnahme eines Versteifungsprofils und/oder zur Aufnahme des Schafts des Eckverbinders schneidet. Die Montagefläche kann insbesondere als Teil einer sich entlang der Längserstreckungsachse des Hohlprofils erstreckenden Nut ausgebildet sein. Über die Breite der Nut kann somit die Größe der Montagefläche eingestellt werden. Die Nut weist insbesondere eine Breite von mindestens 10 Millimetern auf. Die Nut kann relativ zum Hohlraum zentriert am Hohlprofil angeordnet sein. Dadurch kann mindestens eine Schraube mittig durch die Schraubenöffnungen in den Hohlraum eingeführt werden.

Insbesondere weist der Hohlraum mindestens einen nach innen ragenden und sich entlang der Längserstreckungsachse des Hohlprofils erstreckenden Vorsprung zur Beabstandung des Versteifungsprofils und/oder des Schafts des Eckverbinders von der Wandung des Hohlraums auf. Durch den mindestens einen Vorsprung kann eine den Eckverbinder im Hohlprofil und/oder im Versteifungsprofil arretierende Schraube zumindest teilweise aus dem Eckverbinder oder dem Versteifungsprofil hinausragen. Die Schraube tritt somit nicht aus dem Hohlraum hinaus. Der Vorsprung ragt insbesondere mindestens 1 Millimeter, vorzugsweise mindestens 3 Millimeter, besonders bevorzugt mindestens 5 Millimeter in den Hohlraum hinein.

Besonders bevorzugt weist das Hohlprofil zwischen dem Hohlraum und der Montagefläche mindestens einen sich entlang der Längserstreckungsachse des Hohlprofils erstreckenden Aufnahmeraum zur Aufnahme der Schraube auf. Der mindestens eine Aufnahmeraum und der mindestens eine Vorsprung können insbesondere an zwei sich gegenüberliegenden Seiten des Hohlraums angeordnet sein. Der mindestens eine Aufnahmeraum weist vorzugsweise eine äußere Schraubenöffnung mit einem ersten Durchmesser und eine innere Schraubenöffnung mit einem zweiten Durchmesser auf. Der erste Durchmesser kann größer als der zweite Durchmesser ausgebildet sein. Dadurch kann der Schraubenkopf mindestens einer Schraube durch die äußere Schraubenöffnung in den Aufnahmeraum eintauchen und an der Wandung der inneren Schraubenöffnung innerhalb des Aufnahmeraums formschlüssig anliegen.

Nachfolgend wird die Erfindung unter Bezugnahme auf die anliegenden Zeichnungen anhand bevorzugter Ausführungsbeispiele exemplarisch erläutert, wobei die nachfolgend dargestellten Merkmale sowohl jeweils einzeln als auch in Kombination einen Aspekt der Erfindung darstellen können, solange die sich dadurch ergebenden Ausführungsformen unter den Schutzbereich der beigefügten Ansprüche fallen. Es zeigen:
Fig. 1: eine perspektivische Ansicht einer ersten Ausführungsform eines Eckverbinders,
Fig. 2: eine perspektivische Ansicht einer ersten Ausführungsform eines Hohlprofils mit einem Eckverbinder aus Fig. 1,
Fig. 3: eine perspektivische Ansicht von zwei Eckverbindern für eine Eckverbinderanordnung,
Fig. 4: eine perspektivische Ansicht einer ersten Ausführungsform einer Befestigungsvorrichtung für einen Eckverbinder aus Fig. 1,
Fig. 5: eine perspektivische Ansicht von zwei Versteifungsprofilen mit Eckverbindern aus Fig. 3,
Fig. 6: eine perspektivische Funktionsansicht der Anordnung aus Fig. 5,
Fig. 7: eine perspektivische Ansicht einer ersten Ausführungsform einer Rahmenkonstruktion,
Fig. 8: eine perspektivische Innenansicht der Rahmenkonstruktion aus Fig. 7,und
Fig. 9: eine perspektivische Ansicht von zwei Hohlprofilen mit Eckverbindern aus Fig. 3.

Der in Fig. 1 dargestellte Eckverbinder 10 kann in ein Hohlprofil 12 eines Tür- oder Fensterrahmens eingeschoben und innerhalb des Hohlprofils 12 kraft- und formschlüssig befestigt werden. Der Eckverbinder 10 weist dazu einen Schaft 14 zum Einführen des Eckverbinders 10 in das Hohlprofil 12 auf. An einer Stirnfläche eines Endabschnitts 16 des Schafts 14 ist eine Schweißfläche 18 zur stoffschlüssigen Verbindung mit einem anderen Körper ausgebildet. Der Schaft 14 weist an seiner Oberfläche eine Vertiefung 20 zur formschlüssigen Aufnahme einer Befestigungsvorrichtung 22 auf. Durch den Schaft 14 und die Befestigungsvorrichtung 22 erstrecken sich zwei orthogonal zur Längserstreckungsachse verlaufende Durchlässe 23 zur Durchführung jeweils einer Schraube 24. Durch die Schrauben 24 können der Schaft 14 und die Befestigungsvorrichtung 22 in dem Hohlprofil 12 form- und kraftschlüssig arretiert werden. Die Schweißfläche 18 und die Befestigungsvorrichtung 22 weisen jeweils zwei sich parallel zur Längserstreckungsachse des Schafts 14 erstreckende Öffnungen 26 zur Durchführung jeweils einer Schraube 24 auf. Durch die Öffnungen 26 kann die Befestigungsvorrichtung 22 mit einem angrenzenden Hohlprofil 12 form- und kraftschlüssig mittels Schrauben 24 verbunden werden. Die Schweißfläche 18 weist eine Aussparung 28 zur Durchführung einer Schraube 24 auf. Durch die Aussparung 28 kann das Hohlprofil 12 mit einer Befestigungsvorrichtung 22 eines angrenzenden Eckverbinders 10 form- und kraftschlüssig mittels einer Schraube 24 verbunden werden. Die Schweißfläche 18 ist zur Längserstreckungsachse des Schafts 14 um 45 Grad geneigt ausgebildet und weist eine strukturierte Oberfläche mit Senken 30 und Erhebungen 32 auf. Dadurch kann sich die Kunststoffschmelze beim Aufschmelzen der Erhebungen 32 entlang Senken 30 verteilen, wodurch eine gleichmäßige Schweißfläche 18 gebildet werden kann. Die Durchlässe 23 am Schaft 14, die Öffnungen 26 an der Schweißfläche 18 und die Aussparung 28 an der Schweißfläche 18 sind zumindest teilweise kegelförmig zur leichteren Aufnahme der Schrauben 24 ausgebildet. Durch den kegelförmigen Zugang kann das Einsetzen der Schraube vereinfacht werden. Die kegelförmigen Zugänge 33 weisen dabei einen halben Öffnungswinkel φ von kleiner oder gleich 15 Grad auf.

In Fig. 2 ist ein Hohlprofil 12 mit dem Eckverbinder 10 aus Fig. 1 dargestellt. Das Hohlprofil 12 weist eine Gehrung 34 zum Verschweißen mit einem angrenzenden Hohlprofil 12 auf. Die Schweißfläche 18 des Eckverbinders 10 erstreckt sich dabei parallel zu der Gehrung 34 des Hohlprofils 12. Das Hohlprofil 12 weist zwei sich orthogonal zur Längserstreckungsachse des Hohlprofils 12 erstrecke Schraubenöffnungen 36 auf. Die Schraubenöffnungen 36 ermöglichen eine form- und kraftschlüssige Verbindung des Hohlprofils 12 mit dem Schaft 14 und der Befestigungsvorrichtung 22 mittels zwei Schrauben 24.

Die in Fig. 3 dargestellten Eckverbinden 10 bilden gemeinsam eine Eckverbinderanordnung 38. Die Eckverbinder 10 sind derart ausgebildet, dass ein erster Eckverbinder 10 zwei Öffnungen 26 an der Schweißfläche 18 und der Befestigungsvorrichtung 22 zur Durchführung von Schrauben 24 aufweist. Dementsprechend weist ein zweiter Eckverbinder 10 zwei Aussparungen 28 an seiner Schweißfläche 18 zur Durchführung von Schrauben 24 auf. Gemeinsam, nach dem Aufschmelzen der Schweißflächen 18 und dem stoffschlüssigen Verbinden der beiden Eckverbinder 10 miteinander, bilden die zwei Öffnungen 26 des ersten Eckverbinders 10 und die zwei Aussparungen 28 des zweiten Eckverbinders 10 zwei gemeinsame Durchgänge 40. Mittels der Durchgänge 40 kann das Hohlprofil 12 mit einer Befestigungsvorrichtung 22 eines angrenzenden Hohlprofils 10 form- und kraftschlüssig verbunden werden. Der erste Eckverbinder 10 weist zusätzlich eine Aussparung 28 an seiner Schweißfläche 18 zur Durchführung einer Schraube 24 auf. Dementsprechend weist der zweite Eckverbinder 10 eine Öffnung 26 an der Schweißfläche 18 und der Befestigungsvorrichtung 22 zur Durchführung einer Schraube 24 auf. Gemeinsam, nach dem Aufschmelzen der Schweißflächen 18 und dem stoffschlüssigen Verbinden der beiden Eckverbinder 10, bildet die Aussparung 28 des ersten Eckverbinders 10 und die Öffnung 26 des zweiten Eckverbinders 10 einen gemeinsamen Durchgang 40. Mittels des Durchgangs 40 kann die Befestigungsvorrichtung 22 des Hohlprofils 12 mit dem angrenzenden Hohlprofil 10 form- und kraftschlüssig verbunden werden. Die Schraubverbindungen können anschließend sowohl horizontale als auch vertikale Kräfte aufnehmen.

Die in Fig. 4 dargestellte Befestigungsvorrichtung 22 weist ein U-förmiges, aus gebogenem Blech 42 ausgebildetes, Gehäuse 44 auf. Durch die Verwendung von Blech 42 kann das Gehäuse 44 schnell und kostengünstig hergestellt werden. Das metallische Gehäuse 44 weist zudem eine ausreichend hohe Festigkeit zur Aufnahme von auftretenden Kräften auf. Die Befestigungsvorrichtung 22 weist zwei sich orthogonal zur Längserstreckungsachse des Schafts 14 erstreckende Durchlässe 23 und zwei sich parallel zur Längserstreckungsachse des Schafts 14 erstreckende Öffnungen zur Durchführung von Schrauben 24 auf. Mittels der Schrauben 24 kann die Befestigungsvorrichtung 22 innerhalb des Hohlprofils 12 arretiert und mit einem angrenzenden Hohlprofil 12 form- und kraftschlüssig verbunden werden. Die Befestigungsvorrichtung 22 weist einen in dem Gehäuse 44 anordenbaren Grundkörper 46 zur Aufnahme und Positionierung einer ersten Gewindehalterung 48 mit einem Innengewinde und einer zweiten Gewindehalterung 50 mit einem Innengewinde zur kraft- und formschlüssigen Aufnahme eines Gewindes einer jeweiligen Schraube 24 auf. Die erste Gewindehalterung 48 und die zweite Gewindehalterung 50 sind innerhalb der Befestigungsvorrichtung 22 relativ zu dem Gehäuse 44 bewegungsfrei angeordnet. Dadurch können sich die erste Gewindehalterung 48 und die zweite Gewindehalterung 50 an der Position der Schraube 24 und deren Einführungswinkel ausrichten. Auf diese Weise wird das Ineinandergreifen des Innengewindes der ersten Gewindehalterung 48 und der zweiten Gewindehalterung 50 mit dem Gewinde der jeweiligen Schraube 24 erleichtert. Der Grundkörper 46 weist jeweils eine Ausnehmung 52 zur Aufnahme der ersten Gewindehalterung 48 und der zweiten Gewindehalterung 50 auf. Dadurch können die erste Gewindehalterung 48 und die zweite Gewindehalterung 50 verliersicher in der Befestigungsvorrichtung 22 angeordnet werden. Die erste Gewindehalterung 48 und die zweite Gewindehalterung 50 können jeweils um mindestens 0,5 Millimeter beweglich innerhalb der Befestigungsvorrichtung 22 angeordnet sein. Dadurch können sich die erste Gewindehalterung 48 und die zweite Gewindehalterung 50 an dem Gewinde der jeweiligen Schraube 24 ausrichten und so das Einsetzen der Schraube 24 vereinfachen. Die erste Gewindehalterung 48 und die zweite Gewindehalterung 50 sind quaderförmig ausgebildet. Dadurch nehmen die erste Gewindehalterung 48 und die zweite Gewindehalterung 50 bedingt durch ihr Eigengewicht immer eine Grundposition auf einer ihrer Seitenflächen in der Befestigungsvorrichtung 22 ein. Der Grundkörper 46 kann in das Gehäuse 44 eingeschoben und durch eine Verklipsung formschlüssig mit dem Gehäuse 44 verbunden werden. Auf diese Weise wird ein einfacher und kostengünstiger Zusammenbau der Befestigungsvorrichtung 22 ermöglicht. Der Grundkörper 46 kann aus Kunststoff ausgebildet sein, wodurch dieser leicht und mittels Spritzguss kostengünstig herstellbar ist.

Die in Fig. 5 dargestellten Versteifungsprofile 54 weisen die zwei Eckverbinder 10 aus Fig. 3 auf. Die beiden Versteifungsprofile 54 sind über die Eckverbinder 10 an ihrer Gehrung 34 form- und kraftschlüssig miteinander verbunden. Die Eckverbinder 10 sind stoffschlüssig über die Schweißflächen 18 miteinander verbunden. Die Eckverbinder sind jeweils an ihrem Schaft 14 und ihrer Befestigungsvorrichtung 22 über zwei Schrauben 24, die sich durch das Versteifungsprofil 54 hindurcherstrecken, kraft- und formschlüssig innerhalb des Versteifungsprofils 54 befestigt. Die rechtwinklig zueinander angeordneten Versteifungsprofile 54 sind zusätzlich mittels Schrauben 24, die sich durch die Schweißflächen 18 hindurcherstrecken, mit der Befestigungsvorrichtung 22 des angrenzenden Versteifungsprofils 54 kraft- und formschlüssig verbunden. Die Versteifungsprofile 54 können zur Erhöhung der Tragfähigkeit der Hohlprofile 12 innerhalb der Hohlprofile 12 angeordnet sein.

Die in Fig. 6 dargestellte Funktionsansicht der Anordnung aus Fig. 5 zeigt einen detaillierten Funktionszusammenhang zwischen den Versteifungsprofilen 54, den Schrauben 24, den Gehäusen 44, mit den ersten Gewindehalterungen 48 und den zweiten Gewindehalterungen 50. Die restlichen Komponenten wurden zum Zwecke der Übersichtlichkeit nicht abgebildet.

Die in Fig. 7 dargestellte perspektivische Ansicht einer ersten Ausführungsform einer Rahmenkonstruktion 56 zeigt vier einzelne Hohlprofile 12, die an ihren Gehrungen 34 zu einem Tür- oder Fensterrahmen verschweißt und mittels Schrauben 24 miteinander befestigt sind. Im Inneren der einzelnen Hohlprofile 12 sind Eckverbinder 10 verbaut, wodurch von außen zusätzliche Schrauben 24 zur Erhöhung der Festigkeit und Lebensdauer des Tür- oder Fensterrahmens eingesetzt werden können.

Die in Fig. 8 dargestellte Innenansicht der Rahmenkonstruktion 56 aus Fig. 7 zeigt vier in die Hohlprofile 12 einschiebbare Versteifungsprofile 54 und acht an den Gehrungen 34 in die Versteifungsprofile 54 eingesetzte Eckverbinder 10. Durch das Aufschmelzen der Schweißflächen 18 können die Hohlprofile 12 miteinander stoffschlüssig verbunden werden. Die durch den Schweißprozess an den Schweißflächen 18 gebildeten Durchgänge 40 ermöglichen das zusätzliche form- und kraftschlüssige Verbinden der Hohlprofile 12 und der Versteifungsprofile 54 mittels Schrauben 24 miteinander.

Die in Fig. 9 dargestellten Hohlprofile 12 zeigen die sich parallel zu den Längserstreckungsachsen der Hohlprofile 12 erstreckenden Montageflächen 58. Die Montageflächen 58 weisen jeweils mindestens eine Schraubenöffnung 36 und mindestens eine Aussparung 28 zur Durchführung von Schrauben 24 durch den jeweiligen Eckverbinder 10 auf. Die jeweiligen Hohlräume 60 der Hohlprofile 20 weisen mindestens einen nach innen ragenden und sich entlang der Längserstreckungsachse der Hohlprofile 12 erstreckenden Vorsprünge 62 zur Beabstandung der jeweiligen Versteifungsprofil 54 und/oder des Schafts 14 des jeweiligen Eckverbinders 10 von der Wandung des Hohlraums 60 auf. Durch den mindestens einen Vorsprung 62 kann eine den Eckverbinder 10 im Hohlprofil 12 arretierende Schraube 24 zumindest teilweise aus dem Eckverbinder 10 oder dem Versteifungsprofil 58 hinausragen. Die Schraube 24 tritt somit nicht aus dem Hohlraum 60 hinaus. Die Hohlprofile 12 weisen zwischen den Hohlräumen 60 und den Montageflächen 58 mindestens einen sich entlang der Längserstreckungsachse des Hohlprofils 12 erstreckenden Aufnahmeraum 64 zur Aufnahme mindestens einer Schraube 24 auf. Der mindestens eine Aufnahmeraum 64 und der mindestens eine Vorsprung 62 sind dabei an zwei sich gegenüberliegenden Seiten des Hohlraums 60 angeordnet sein. Der mindestens eine Aufnahmeraum 64 weist eine äußere Schraubenöffnung 66 mit einem ersten Durchmesser und eine innere Schraubenöffnung 68 mit einem zweiten Durchmesser auf. Der erste Durchmesser ist größer als der zweite Durchmesser ausgebildet. Dadurch kann der Schraubenkopf der Schraube 24 durch die äußere Schraubenöffnung 66 in den Aufnahmeraum 64 eintauchen und an der Wandung der inneren Schraubenöffnung 68 innerhalb des Aufnahmeraums 68 formschlüssig anliegen.

### Bezugszeichenliste

- 10: Eckverbinder
- 12: Hohlprofil
- 14: Schaft
- 16: Endabschnitt
- 18: Schweißfläche
- 20: Vertiefung
- 22: Befestigungsvorrichtung
- 23: Durchlass
- 24: Schraube
- 26: Öffnung
- 28: Aussparung
- 30: Senke
- 32: Erhebung
- 33: Zugang
- 34: Gehrung
- 36: Schraubenöffnung
- 38: Eckverbinderanordnung
- 40: Durchgang
- 42: Blech
- 44: Gehäuse
- 46: Grundkörper
- 48: erste Gewindehalterung
- 50: zweite Gewindehalterung
- 52: Ausnehmung
- 54: Versteifungsprofil
- 56: Rahmenkonstruktion
- 58: Montagefläche
- 60: Hohlraum
- 62: Vorsprung
- 64: Aufnahmeraum
- 66: äußere Schraubenöffnung
- 68: innere Schraubenöffnung

## Patentansprüche

1. Eckverbinder für ein Hohlprofil (12) eines Tür- oder Fensterrahmens, aufweisend
einen Schaft (14) zum Einführen in das Hohlprofil (12) entlang einer Längserstreckungsachse des Schafts (14),
eine an einer Stirnfläche eines Endabschnitts (16) des Schafts (14) ausgebildete und sich zumindest teilweise parallel zu einer Gehrung (34) des Hohlprofils (12) erstreckende Schweißfläche (18) zur stoffschlüssigen Verbindung mit einem anderen Körper,
einer Befestigungsvorrichtung (22) zur Arretierung des Schafts (14) innerhalb des Hohlprofils (12),
wobei der Schaft (14) an seiner Oberfläche eine Vertiefung (20) zur Aufnahme der Befestigungsvorrichtung (22) aufweist,
**dadurch gekennzeichnet, dass**
die Befestigungsvorrichtung (22) und der Schaft (14) jeweils mindestens einen sich orthogonal zur Längserstreckungsachse des Schafts (14) erstreckenden Durchlass (23) zur Durchführung einer sich orthogonal zur Längserstreckungsachse des Schafts (14) durch das Hohlprofil (12) erstreckenden Schraube (24) zur kraft- und formschlüssigen Befestigung der Befestigungsvorrichtung (22) und des Schafts (14) innerhalb des Hohlprofils (12) aufweisen.

2. Eckverbinder nach Anspruch 1, wobei die Befestigungsvorrichtung (22) mindestens eine erste Gewindehalterung (48) mit einem Innengewinde zur kraft- und formschlüssigen Aufnahme eines Gewindes der sich orthogonal zur Längserstreckungsachse des Schafts (14) durch das Hohlprofil (12) erstreckenden Schraube (24) aufweist,
wobei insbesondere die mindestens eine erste Gewindehalterung (48) innerhalb der Befestigungsvorrichtung (22), relativ zu dem sich orthogonal zur Längserstreckungsachse des Schafts (14) erstreckenden Durchlasses (23) der Befestigungsvorrichtung (22), bewegungsfrei angeordnet ist.

3. Eckverbinder nach Anspruch 1 oder 2, wobei die Befestigungsvorrichtung (22) in der Vertiefung (20) relativ zum Schaft (14) verschiebbar angeordnet ist.

4. Eckverbinder nach einem der Ansprüche 1 bis 3, wobei die Befestigungsvorrichtung (22) und die Schweißfläche (18) jeweils mindestens eine sich parallel zur Längserstreckungsachse des Schafts (14) erstreckende Öffnung (26) zur Durchführung einer sich parallel zur Längserstreckungsachse des Schafts (14) erstreckenden Schraube (24) aufweisen.

5. Eckverbinder nach einem der Ansprüche 1 bis 4, wobei die Befestigungsvorrichtung (22) mindestens eine zweite Gewindehalterung (50) mit einem Innengewinde zur kraft- und formschlüssigen Aufnahme eines Gewindes der/einer sich parallel zur Längserstreckungsachse des Schafts (14) erstreckenden Schraube (24) aufweist, wobei insbesondere die mindestens eine zweite Gewindehalterung (50) innerhalb der Befestigungsvorrichtung (22), relativ zu der sich parallel zur Längserstreckungsachse des Schafts (14) erstreckenden Öffnung (26) der Befestigungsvorrichtung (22), bewegungsfrei angeordnet ist.

6. Eckverbinder nach einem der Ansprüche 1 bis 5, wobei die Schweißfläche (18) mindestens eine sich orthogonal zur Längserstreckungsachse des Schafts (14) erstreckende Aussparung (28) zur Durchführung einer sich orthogonal zur Längserstreckungsachse des Schafts (14) durch das Hohlprofil (12) erstreckenden Schraube (24) aufweist.

7. Eckverbinder nach einem der Ansprüche 1 bis 6, wobei der mindestens eine Durchlass (23) am Schaft (14), die mindestens eine Öffnung (26) an der Schweißfläche (18) und/oder die mindestens eine Aussparung (28) an der Schweißfläche (18) kegelförmig zur Aufnahme einer jeweiligen Schraube (24) ausgebildet ist/sind.

8. Eckverbinder nach einem der Ansprüche 1 bis 7, wobei die Befestigungsvorrichtung (22) einen Grundkörper (46) zur Aufnahme und Positionierung mindestens einer/der ersten Gewindehalterung (48) mit einem Innengewinde und/oder mindestens einer/der zweiten Gewindehalterung (50) mit einem Innengewinde innerhalb eines Gehäuses (44) aufweist.

9. Eckverbinder nach einer Kombination der Ansprüche 5 und 6, wobei die mindestens einen Öffnung (26) und die mindestens einen Aussparung (28) jeweils eine Mittelachse aufweisen, wobei die Mittelachse der mindestens einen Öffnung (26) und die Mittelachse der mindestens einen Aussparung (28) sich im Wesentlichen orthogonal und versetzt zueinander durch die Schweißfläche (18) erstrecken.

10. Eckverbinderanordnung für einen Tür- oder Fensterrahmen aufweisend zwei Eckverbinder (10) gemäß einem der Ansprüche 1 bis 9, wobei die beiden Eckverbinder (10) über ihre jeweiligen Schweißflächen (18) miteinander stoffschlüssig verbunden sind.

11. Eckverbinderanordnung nach Anspruch 10, wobei die mindestens eine Öffnung (26) eines Eckverbinders und die mindestens eine Aussparung (28) des angrenzenden Eckverbinders (10) einen Durchgang (40) zum Durchführen einer Schraube (24) bilden.

12. Rahmenkonstruktion für eine Tür oder Fenster, aufweisend mindestens zwei im Wesentlichen rechtwinklig zueinander angeordnete Hohlprofile (12),
wobei in den Hohlprofilen (12) jeweils mindestens ein Eckverbinder (10) gemäß einem der Ansprüche 1 bis 9 und/oder mindestens eine Eckverbinderanordnung (38) gemäß einem der Ansprüche 10 oder 11 angeordnet ist,
wobei die Hohlprofile (12) an der Gehrung (34) unmittelbar stoffschlüssig miteinander verbunden sind, und
wobei die Hohlprofile (12) zusätzlich an der Gehrung (34) über die Eckverbinder (10) form- und kraftschlüssig miteinander verbunden sind.

13. Rahmenkonstruktion nach Anspruch 12, wobei mindestens ein Hohlprofil (12) einen sich entlang der Längserstreckungsachse des Hohlprofils (12) erstreckenden Hohlraum (60) zur Aufnahme eines Versteifungsprofils (54) zur Erhöhung der Tragfähigkeit der Rahmenkonstruktion (56) und/oder zur Aufnahme des Schafts (14) des Eckverbinders (10) aufweist.

14. Rahmenkonstruktion nach Anspruch 13, wobei mindestens ein Hohlprofil (12) an seiner Außenfläche eine sich parallel zur Längserstreckungsachse des Hohlprofils (12) erstreckende ebene Montagefläche (58) zur orthogonalen Aufnahme mindestens einer Schraubenöffnung (36) aufweist, wobei sich die Mittelachse mindestens einer Schraubenöffnung (36) orthogonal zur Längserstreckungsachse des Hohlprofils (12) erstreckt und die entlang der Längserstreckungsachse verlaufende Mittelachse des Hohlraums (60) schneidet.

15. Rahmenkonstruktion nach Anspruch 13 oder 14, wobei der Hohlraum (60) mindestens einen nach innen ragenden und sich entlang der Längserstreckungsachse des Hohlprofils (12) erstreckenden Vorsprung (62) zur Beabstandung des Versteifungsprofils (54) und/oder des Schafts (14) des Eckverbinders (10) von der Wandung des Hohlraums (60) aufweist.

## Claims

1. A corner connector for a hollow profile (12) of a door or window frame, having a shaft (14) for insertion into the hollow profile (12) along an axis of longitudinal extent of the shaft (14),
a welding surface (18) formed on an end face of an end portion (16) of the shaft (14) and extending at least partially parallel to a mitre (34) of the hollow profile (12) for the purpose of a material-locking connection with another body,
a fastening device (22) for locking the shaft (14) within the hollow profile (12),
wherein the shaft (14) has a recess (20) on its surface for receiving the fastening device (22),
**characterised in that**
the fastening device (22) and the shaft (14) each have at least one passage (23) extending orthogonally to the longitudinal extension axis of the shaft (14) for the passage of a screw (24) extending orthogonally to the longitudinal extension axis of the shaft (14) through the hollow profile (12) for non-positively and positively fastening the fastening device (22) and the shaft (14) within the hollow profile (12).

2. A corner connector according to claim 1, wherein the fastening device (22) has at least one first threaded holder (48) with an internal thread for non-positively and positively receiving a thread of the screw (24) extending orthogonally to the longitudinal extension axis of the shaft (14) through the hollow profile (12),
wherein in particular the at least one first threaded mount (48) is arranged within the fastening device (22) such that it is fixed against movement relative to the passage (23) of the fastening device (22), which passage extends orthogonally to the longitudinal extension axis of the shaft (14).

3. A corner connector according to claim 1 or 2, wherein the fastening device (22) is arranged in the recess (20) so as to be displaceable relative to the shaft (14).

4. A corner connector according to one of the claims 1 to 3, wherein the fastening device (22) and the welding surface (18) each have at least one opening (26) extending parallel to the longitudinal axis of the shaft (14) for the passage of a screw (24) extending parallel to the longitudinal axis of the shaft (14).

5. A corner connector according to one of the claims 1 to 4, wherein the fastening device (22) comprises at least one second threaded holder (50) with an internal thread for non-positively and positively receiving a thread of the screw (24) extending parallel to the longitudinal extension axis of the shaft (14),
wherein in particular the at least one second threaded holder (50) is arranged within the fastening device (22) such that it is fixed against movement relative to the opening (26) of the fastening device (22) extending parallel to the longitudinal axis of the shaft (14).

6. A corner connector according to one of the claims 1 to 5, wherein the welding surface (18) has at least one recess (28) extending orthogonally to the longitudinal extension axis of the shaft (14) for the passage of a screw (24) extending orthogonally to the longitudinal extension axis of the shaft (14) through the hollow profile (12).

7. A corner connector according to one of claims 1 to 6, wherein the at least one passage (23) on the shaft (14), the at least one opening (26) on the welding surface (18) and/or the at least one recess (28) on the welding surface (18) is/are conical for receiving a respective screw (24).

8. A corner connector according to one of the claims 1 to 7, wherein the fastening device (22) has a base body (46) for receiving and positioning at least one/the first threaded holder (48) with an internal thread and/or at least one/the second threaded holder (50) with an internal thread inside a housing (44).

9. A corner connector according to a combination of claims 5 and 6, wherein the at least one opening (26) and the at least one recess (28) each have a centre axis, wherein the centre axis of the at least one opening (26) and the centre axis of the at least one recess (28) extend substantially orthogonally and offset to one another through the welding surface (18).

10. A corner connector arrangement for a door or window frame comprising two corner connectors (10) according to one of claims 1 to 9, wherein the two corner connectors (10) are connected to each other in a materially integral manner via their respective welding surfaces (18).

11. A corner connector arrangement according to claim 10, wherein the at least one opening (26) of one corner connector and the at least one recess (28) of the adjacent corner connector (10) form a passage (40) for passing a screw (24).

12. A frame construction for a door or window, comprising
at least two hollow profiles (12) arranged essentially at right angles to one another,
wherein at least one corner connector (10) according to one of claims 1 to 9 and/or at least one corner connector arrangement (38) according to one of claims 10 or 11 is arranged in each of the hollow profiles (12),
wherein the hollow profiles (12) are directly connected to one another in a materially integral manner at the mitre (34), and
wherein the hollow profiles (12) are additionally connected to one another in a positive and non-positive manner at the mitre (34) via the corner connectors (10).

13. A frame construction according to claim 12, wherein at least one hollow profile (12) has a cavity (60) extending along the longitudinal extension axis of the hollow profile (12) for receiving a stiffening profile (54) for increasing the load-bearing capacity of the frame construction (56) and/or for receiving the shaft (14) of the corner connector (10).

14. A frame construction according to claim 13, wherein at least one hollow profile (12) has on its outer surface a flat mounting surface (58) extending parallel to the longitudinal axis of the hollow profile (12) for orthogonally receiving at least one screw opening (36), wherein the centre axis of at least one screw opening (36) extends orthogonally to the longitudinal extension axis of the hollow profile (12) and intersects the centre axis of the cavity (60) running along the longitudinal extension axis.

15. A frame construction according to claim 13 or 14, wherein the cavity (60) has at least one inwardly projecting protrusion (62) extending along the longitudinal axis of the hollow profile (12) for spacing the stiffening profile (54) and/or the shaft (14) of the corner connector (10) from the wall of the cavity (60).

## Revendications

1. Connecteur d'angle pour profilé creux (12) d'un cadre de porte ou de fenêtre, comprenant
un arbre (14) destiné à être inséré dans le profilé creux (12) le long d'un axe d'extension longitudinale de l'arbre (14),
une surface de soudage (18) formée sur la face d'une partie d'extrémité (16) de l'arbre (14) et s'étendant au moins partiellement parallèlement à un onglet (34) du profilé creux (12) pour un raccordement par verrouillage de matériau avec un autre corps,
un dispositif de fixation (22) pour verrouiller l'arbre (14) à l'intérieur du profilé creux (12),
l'arbre (14) comportant un renfoncement (20) sur sa surface pour recevoir le dispositif de fixation (22),
**caractérisé en ce que**
le dispositif de fixation (22) et l'arbre (14) présentent chacun au moins un passage (23) s'étendant orthogonalement à l'axe d'extension longitudinal de l'arbre (14) pour le passage d'une vis (24) s'étendant orthogonalement à l'axe d'extension longitudinal de l'arbre (14) à travers le profilé creux (12) pour la fixation non positive et positive du dispositif de fixation (22) et l'arbre (14) à l'intérieur du profilé creux (12).

2. Connecteur d'angle selon la revendication 1, dans lequel le dispositif de fixation (22) comporte au moins un premier support fileté (48) avec un filetage interne pour recevoir, de manière non positive et positive, un filetage de la vis (24) s'étendant orthogonalement à l'axe d'extension longitudinale de l'arbre (14) à travers le profilé creux (12),
dans lequel en particulier au moins un premier support fileté (48) est disposé à l'intérieur du dispositif de fixation (22) de telle sorte qu'il est fixé contre tout mouvement par rapport au passage (23) du dispositif de fixation (22), lequel passage s'étend orthogonalement à l'axe d'extension longitudinale de l'arbre (14).

3. Connecteur d'angle selon la revendication 1 ou 2, dans lequel le dispositif de fixation (22) est disposé dans le renfoncement (20) de manière à pouvoir être déplacé par rapport à l'arbre (14).

4. Connecteur d'angle selon l'une des revendications 1 à 3, dans lequel le dispositif de fixation (22) et la surface de soudage (18) présentent chacun au moins une ouverture (26) s'étendant parallèlement à l'axe longitudinal de l'arbre (14) pour le passage d'une vis (24) s'étendant parallèlement à l'axe longitudinal de l'arbre (14).

5. Connecteur d'angle selon l'une des revendications 1 à 4, dans lequel le dispositif de fixation (22) comprend au moins un deuxième support fileté (50) avec un filetage intérieur pour recevoir, de manière non positive et positive, un filetage de la vis (24) s'étendant parallèlement à l'axe d'extension longitudinale de l'arbre (14),
dans lequel en particulier au moins un deuxième support fileté (50) est disposé à l'intérieur du dispositif de fixation (22) de telle sorte qu'il est fixé contre tout mouvement par rapport à l'ouverture (26) du dispositif de fixation (22), lequel s'étend orthogonalement à l'axe longitudinal de l'arbre (14).

6. Connecteur d'angle selon l'une des revendications 1 à 5, dans lequel la surface de soudage (18) présente au moins un renfoncement (28) s'étendant orthogonalement à l'axe d'extension longitudinale de l'arbre (14) pour le passage d'une vis (24) s'étendant orthogonalement à l'axe d'extension longitudinale de l'arbre (14) à travers le profilé creux (12).

7. Connecteur d'angle selon l'une des revendications 1 à 6, dans lequel au moins un passage (23) sur l'arbre (14), au moins une ouverture (26) sur la surface de soudage (18) et/ou au moins un renfoncement (28) sur la surface de soudage (18) est/sont conique(s) pour recevoir une vis respective (24).

8. Connecteur d'angle selon l'une des revendications 1 à 7, dans lequel le dispositif de fixation (22) comporte un corps de base (46) pour recevoir et positionner au moins un/le premier support fileté (48) avec un filetage intérieur et/ou au moins un/le deuxième support fileté (50) avec un filetage intérieur dans un boîtier (44).

9. Connecteur d'angle selon une combinaison des revendications 5 et 6, dans lequel au moins une ouverture (26) et au moins un renfoncement (28) ont chacun un axe central, l'axe central d'au moins une ouverture (26) et l'axe central d'au moins un renfoncement (28) s'étendant sensiblement orthogonalement et décalés l'un par rapport à l'autre sur la surface de soudage (18).

10. Dispositif de connecteur d'angle pour un cadre de porte ou de fenêtre comprenant deux connecteurs d'angle (10) selon l'une des revendications 1 à 9, dans lequel les deux connecteurs d'angle (10) sont reliés l'un à l'autre de manière matériellement solidaire par l'intermédiaire de leurs surfaces de soudage respectives (18).

11. Dispositif de connecteur d'angle selon la revendication 10, dans lequel au moins une ouverture (26) d'un connecteur d'angle et au moins un renfoncement (28) du connecteur d'angle adjacent (10) forment un passage (40) pour une vis (24).

12. Structure de cadre pour une porte ou une fenêtre, comprenant
au moins deux profilés creux (12) disposés essentiellement à angle droit l'un par rapport à l'autre,
dans laquelle au moins un connecteur d'angle (10) selon l'une des revendications 1 à 9 et/ou au moins un dispositif de connecteur d'angle (38) selon l'une des revendications10 ou 11 est disposé dans chacun des profilés creux (12),
dans laquelle les profilés creux (12) sont directement reliés les uns aux autres de manière matériellement solidaire au niveau de l'onglet (34), et
dans laquelle les profilés creux (12) sont en outre reliés les uns aux autres de manière positive et non positive au niveau de l'onglet (34) par l'intermédiaire des connecteurs d'angle (10).

13. Structure de cadre selon la revendication 12, dans laquelle au moins un profilé creux (12) présente une cavité (60) s'étendant le long de l'axe d'extension longitudinale du profilé creux (12) pour recevoir un profilé de raidissement (54) afin d'augmenter la capacité de charge de la structure de cadre (56) et/ou afin de recevoir l'arbre (14) du connecteur d'angle (10).

14. Structure de cadre selon la revendication 13, dans laquelle au moins un profilé creux (12) présente sur sa surface extérieure une surface de montage plate (58) s'étendant parallèlement à l'axe longitudinal du profilé creux (12) pour recevoir orthogonalement au moins une ouverture de vis (36), dans laquelle l'axe central d'au moins une ouverture de vis (36) s'étend orthogonalement à l'axe d'extension longitudinale du profilé creux (12) et coupe l'axe central de la cavité (60) s'étendant le long de l'axe d'extension longitudinale.

15. Structure de cadre selon la revendication 13 ou 14, dans laquelle la cavité (60) comporte au moins une saillie (62) sortant vers l'intérieur et s'étendant le long de l'axe longitudinal du profilé creux (12) pour espacer le profilé de raidissement (54) et/ou l'arbre (14) du connecteur d'angle (10) de la paroi de la cavité (60).
